# EUROPÄISCHE PATENTSCHRIFT

(11) **EP 1 344 605 B1**
(45) Veröffentlichungstag und Bekanntmachung des Hinweises auf die Patenterteilung: **21.09.2005**
(21) Anmeldenummer: 03005339.1
(22) Anmeldetag: 12.03.2003
(51) Int. Cl.: B25B 5/10, B25B 5/06

(54) **Spannwerkzeug**
Clamping tool
Outil de serrage

(30) Priorität: 13.03.2002 DE 20204107 U; 14.08.2002 DE 20212731 U
(43) Veröffentlichungstag der Anmeldung: 17.09.2003
(73) Patentinhaber: Siegmund, Bernd, 86845 Grossaitingen (DE)
(72) Erfinder: Siegmund, Bernd, 86845 Grossaitingen (DE)
(74) Vertreter: Richter, Thomas Kurt Reinhold

(56) Entgegenhaltungen:
- WO-A-97/43094
- DE-A- 10 011 490
- DE-A- 10 012 425
- DE-A- 19 706 784
- DE-U- 9 015 218
- DE-U- 9 200 970

## Beschreibung

Die Erfindung bezieht sich auf ein Spannwerkzeug nach dem Oberbegriff des Anspruchs 1.

Aus der US 4 867 427 ist ein Spannwerkzeug mit einer Längsstrebe, an deren einem Ende ein in eine Öffnung einführbares Fußstück mit einem das Fußstück überragenden Kragen angeordnet ist, und mit einer verstellbaren Spanneinrichtung bekannt und findet bespielsweise bei Schweißtischen Verwendung, wie dies in der Druckschrift beschrieben ist. Nachteilhaft ist dabei, daß eine Vielzahl verschiedener Schraubzwingen erforderlich ist, um den Anforderungen der Praxis beim Aufbau von zu verschweißenden Anordnungen gerecht zu werden.

Die WO 97/43094 beschreibt ein Spannwerkzeug mit einer Längsstrebe, an deren einem Ende ein in eine Öffnung einführbares Fußstück mit einem das Fußstück überragenden Kragen angeordnet ist, und mit einer verstellbaren Spanneinrichtung, wobei auf der Längsstrebe eine Verstelleinrichtung in Längsstrebenrichtung verstellbar angeordnet und eine weitere Verstellmöglichkeit von einer an der Verstelleinrichtung vorgesehenen Schwenkachse für die Spanneinrichtung gebildet ist. Damit ist eine Veränderung der Richtung, in die die Spanneinrichtung wirkt, möglich, so daß mit ein und derselben Spanneinrichtung auch ein Verspannen beispielsweise im 45 ° Winkel und in beliebigen Winkelstellungen erfolgen kann.

Besonders vorteilhaft kann die Anordnung auch in Verbindung mit Schweißtischen zum Einsatz kommen, wie diese in der DE 91 09 540 U1 oder der Veröffentlichung "Vorrichtungsbaukasten im Bohrungssystem" der VEB Vorrichtungsbau Hohenstein ausführlich gezeigt sind. Das Fußstück wird dabei in die Öffnungen der Schweißtischplatte oder der Stützelemente eingesetzt, so daß der Kragen auf der Oberfläche aufliegt und das Spannwerkzeug damit sicher festgelegt ist. Mit den erfindungsgemäßen Verstellmöglichkeiten ist es dann möglich, die zu verschweißenden Anordnungen sicher festzulegen. Dabei erfolgt während des Verspannens ein Verkanten des Fußstücks der Längstrebe in der Öffnung und auch die Verstelleinrichtung verkantet sich auf der Längsstrebe, wie dies von der Verwendung herkömmlicher Schraubzwingen bekannt ist.

Aus der DE 197 06 784 A1 ist eine Spanneinrichtung bekannt, bei der das Spannmittel, also beispielsweise die bekannte Schraubspindel, am freien Ende der Querstrebe über einen Adapter befestigt ist, welcher gegenüber der Querstrebe um eine Achse quer zur Längsrichtung der Querstrebe verschwenkbar und auch einrastbar ist, so daß die Schraubspindel nicht nur im rechten Winkel, sondern in unterschiedlichen Schrägstellungen gegenüber der Platte des Spanntisches eingesetzt werden kann. Es fehlt jedoch an einer 180 ° - Drehbeweglichkeit der Schraubspindel.

Beim Verspannen mittels der Spanneinrichtung, also beispielsweise beim Anziehen einer Schraubspindel oder beim Betätigen einer Schnellspannvorrichtung, können jedoch unerwünschte Kräfte auftreten, die ein Verdrehen des Spannwerkzeugs bewirken und damit ein wirksames und gezieltes Verspannen unmöglich machen.

Der Erfindung liegt daher die Aufgabe zugrunde, den Stand der Technik unter Vermeidung der beschriebenen Nachteile vorteilhaft weiterzubilden.

Gelöst wird diese Aufgabe mit den Merkmalen des unabhängigen Anspruchs 1. Es ist vorgesehen, daß das Fußstück innerhalb der gedachten Schwenkebene der Spanneinrichtung liegt. Unter der gedachten Schwenkebene der Spanneinrichtung ist dabei die Ebene zu verstehen, die senkrecht zu der Schwenkachse steht und innerhalb derer die Spanneinrichtung in allen beliebigen Schwenkpositionen liegt. Durch die besondere Konstruktion des Spannwerkzeugs, bei der das Fußstück innerhalb dieser gedachten Schwenkebene liegt, werden die eingangs beschriebenen, unerwünschten Kräfte beim Verspannen vermieden, so daß ein sicheres Verspannen ermöglicht wird. Die vorteilhafte Lage des Fußstücks innerhalb der gedachten Schwenkebene der Spanneinrichtung läßt sich auf einfache Weise dadurch erreichen, daß die Längsstrebe auf dem Kragen gegenüber dem Fußstück versetzt angeordnet ist.

Bei der beschriebenen Erfindung ist es günstig, die Schwenkachse feststellbar vorzusehen, was beispielsweise durch einen Gewindestift in der Verstelleinrichtung, der gegen die Schwenkachse wirkt, geschehen kann.

Weitere vorteilhafte Weiterbildungen der vorstehend erläuterten Ausgestaltungen der Erfindung ergeben sich aus den weiteren Unteransprüchen.

Gemäß einer vorteilhaften Weiterbildung ist vorgesehen, auch die Verstelleinrichtung an der Längsstrebe feststellbar auszubilden, was z.B. durch den erwähnten Gewindestift möglich ist.

Günstig ist es, das Fußstück zylindrisch zu gestalten, um eine Drehbeweglichkeit des Spannwerkzeugs in der Öffnung zu gewährleisten.

Wenn das Fußstück eine umlaufende Nut aufweist, in die ein die Nut überragender Gummiring eingelegt ist, ergibt sich eine geringfügige Hemmung der Drehbewegung, so daß ein ungewolltes Verdrehen des Spannwerkzeugs verhindert wird.

Als Spanneinrichtungen können vorteilhaft Schraubspindeln oder Schnellspannvorrichtungen eingesetzt werden.

In der Zeichnung ist die Erfindung beispielsweise veranschaulicht. Es zeigen:
- Fig. 1 und 2: verschiedene Ansichten eines weiteren Spannwerkzeugs, bei dem das Fußstück innerhalb der gedachten Schwenkebene der Spanneinrichtung liegt, und
- Fig. 3: das Spannwerkzeug der Fig. 1 und 2 auf einem Spanntisch.

In den Fig. 1 und 2 ist ein Spannwerkzeug 1 dargestellt, das eine Längsstrebe 2 aufweist, die von einem Flacheisen gebildet ist. Es könnte natürlich auch ein Rohr beliebigen Querschnitts Verwendung finden. An einem Ende der Längsstrebe 2 ist ein in eine Öffnung einführbares Fußstück 3 mit einem das Fußstück 3 überragenden Kragen 4 angebracht. Das Fußstück 3 weist eine umlaufende Nut 3a auf, in die ein nicht dargestellter Gummiring eingelegt wird, der die Nut geringfügig überragt.

Auf der Längsstrebe 2 ist eine Verstelleinrichtung 5 in Längsstrebenrichtung verstellbar angeordnet, die in Form eines Gußkreuzes ausgebildet ist, das eine Aussparung aufweist für die Längstrebe 2, die die Verstelleinrichtung 5 verstellbar durchgreift. In der Verstelleinrichtung 5 ist ein Gewindestift 12 vorgesehen, mit dem die Verstelleinrichtung 5 an der Längsstrebe 2 feststellbar ist. Dazu wird der Gewindestift, der an seinem äußeren Ende einen Imbus aufweist, mittels eines nicht dargestellten Imbus-Handrades eingeschraubt, bis er die Verstelleinrichtung an der Längsstrebe 2 festlegt. Natürlich kann der Imbus auch mit einem herkömmlichen Imbusschlüssel betätigt werden.

Daneben ist an der Verstelleinrichtung 5 eine Hülse 15 vorgesehen, in der ein mit einer Spindelführung 8 verbundener Bolzen 16 geführt ist, so daß eine Schraubspindel 7 um die Achse des Bolzens 16 schwenkbar ist. Die Schraubspindel 7 besteht aus einem Holzgriff 9, einer Gewindespindel 10 in der Spindelführung 8 und aus einer Druckplatte 11, die in üblicher Weise mit einem Sprengring auf einer Kugel an der Gewindespindel 10 befestigt ist. Die Schraubspindel 7 kann beliebige Winkelpositionen einnehmen. Durch ein Verschwenken um 180 ° ist es dabei möglich, den Abstand der Druckplatte 11 von der Längsstrebe 2 über die übliche Verstellung mittels der Gewindespindel 10 hinaus zusätzlich zu variieren, was bei der Verwendung des Spannwerkzeugs 1 vorteilhaft ist.

In dem der Schraubspindel 7 abgewandten Ende des Bolzens 16 ist ein Innengewinde vorgesehen, in das eine Senkschraube 17 eingreift. Zwischen der Hülse 15 und dem Kopf der Senkschraube 17 ist eine Scheibe 18 von der Senkschraube 17 durchsetzt angeordnet. Durch Anziehen der Senkschraube 17 wird der Bolzen 16 über die Scheibe 18 mit der Hülse 15 verspannt und damit die Winkelstellung der Schraubspindel 7 festgestellt. Dazu weist die Senkschraube 17 in Ihrem Kopf einen Imbus auf, der mittels des oben erwähnten Imbus-Handrades betätigt werden kann. Um ein weiteres Lockern der zum Verschwenken der Schraubspindel 7 leicht gelösten Senkschraube 17 zu verhindern, ist an der Senkschraube 17 eine Gummischeibe 19 angeordnet.

An dem, dem Fußstück 3 gegenüberliegenden Ende der Längsstrebe 2 ist eine Gewindebohrung 20 für eine nicht dargestellte Zylinderschraube vorgesehen. Durch Einschrauben der Zylinderschraube in die Gewindebohrung 20 wird der Weg der Verstelleinrichtung 5 auf der Längsstrebe 2 begrenzt, was ein Herabrutschen der Verstelleinrichtung 5 von der Längsstrebe 2 bei der Benutzung des Spannwerkzeugs 1 verhindert und dennoch einen Austausch der Verstelleinrichtung 5, beispielsweise im Reperaturfall, ermöglicht.

In der Darstellung der Fig. 2 erkennt man deutlich, daß die Längsstrebe 2 auf dem Kragen 4 gegenüber dem Fußstück 3 versetzt angeordnet ist, so daß das Fußstück 3 innerhalb der gedachten Schwenkebene der von der Schraubspindel 7 gebildeten Spanneinrichtung liegt.

In der Fig. 3 ist ein Spanntisch 13 angedeutet, der beispielsweise zum Aufspannen von zu verschweißenden Anordnungen verwendet wird und mindestens in seiner Oberfläche mit Öffnungen 14 in einem regelmäßigen Rastermaß versehen ist. Derartige Schweißtische sind aus den in der Beschreibung genannten Veröffentlichungen mit runden und quadratischen Öffnungen hinlänglich bekannt.

In eine der Öffnungen 14 ist das Fußstück 3 des Spannwerkzeugs 1 eingesetzt, so daß der Kragen 4 auf der Oberfläche des Spanntisches 13 aufliegt und das Spannwerkzeug 1 sicher festgelegt ist. Durch den in die Nut 3a des Fußstücks 3 eingelegten Gummiring ist ein versehentliches Verdrehen des Spannwerkzeugs 1 ausgeschlossen.

Es versteht sich, daß anstelle der Schraubspindel 7 auch Schnellspannvorrichtungen oder dergleichen zum Einsatz kommen könnten. Die Verwendung der erfindungsgemäßen Spannwerkzeuge ist dabei nicht auf die beschriebenen Schweiß- bzw. Spanntische begrenzt, sondern kann überall dort stattfinden, wo die Spannwerkzeuge mit Ihren Fußstücken in Öffnungen einführbar sind.

## Patentansprüche

1. Spannwerkzeug mit einer Längsstrebe (2), an deren einem Ende ein in eine Öffnung einführbares Fußstück mit einem das Fußstück überragenden Kragen angeordnet ist, und mit einer verstellbaren Spanneinrichtung, wobei auf der Längsstrebe (2) eine Verstelleinrichtung (5) in Längsstrebenrichtung verstellbar angeordnet und eine weitere Verstellmöglichkeit von einer an der Verstelleinrichtung (5) vorgesehenen Schwenkachse für die Spanneinrichtung gebildet ist,
**dadurch gekennzeichnet, daß**
das Fußstück (3) innerhalb der gedachten Schwenkebene der Spanneinrichtung liegt und die Längsstrebe (2) auf dem Kragen (4) gegenüber dem Fußstück (3) versetzt angeordnet ist.

2. Spannwerkzeug nach Anspruch 1, **dadurch gekennzeichnet, daß** die Schwenkachse in der Verstelleinrichtung (5) feststellbar ist.

3. Spannwerkzeug nach mindestens einem der vorhergehenden Ansprüche, **dadurch gekennzeichnet, daß** die Verstelleinrichtung (5) an der Längsstrebe (2) feststellbar ist.

4. Spannwerkzeug nach mindestens einem der Ansprüche 1 bis 3, **dadurch gekennzeichnet, daß** die Längsstrebe (2) von einem Flacheisen gebildet ist.

5. Spannwerkzeug nach mindestens einem der Ansprüche 1 bis 3, **dadurch gekennzeichnet, daß** Längsstrebe (2) von einem Rohr gebildet ist.

6. Spannwerkzeug nach mindestens einem der vorhergehenden Ansprüche, **dadurch gekennzeichnet, daß** das Fußstück (3) zylindrisch gestaltet ist.

7. Spannwerkzeug nach mindestens einem der vorhergehenden Ansprüche, **dadurch gekennzeichnet, daß** das Fußstück (3) eine umlaufende Nut (3a) aufweist, in die ein die Nut (3a) überragender Gummiring eingelegt ist.

8. Spannwerkzeug nach mindestens einem der Ansprüche 1 bis 7, **dadurch gekennzeichnet, daß** die Spanneinrichtung eine Schraubspindel (7) ist.

9. Spannwerkzeug nach mindestens einem der Ansprüche 1 bis 7, **dadurch gekennzeichnet, daß** die Spanneinrichtung eine Schnellspannvorrichtung ist.

## Claims

1. Clamping tool with a longitudinal strut (2), at one end of which is arranged a foot member, which is insertable into an opening, with a collar projecting beyond the foot member, and with an adjustable clamping device, wherein an adjusting device (5) is arranged on the longitudinal strut (2) to be adjustable in longitudinal strut direction and a further adjustment possibility is formed by a pivot axis, which is provided at the adjusting device (5), for the clamping device, **characterised in that** the foot member (3) lies within the notional pivot plane of the clamping device and the longitudinal strut (2) is arranged on the collar (4) to be offset relative to the foot member (3).

2. Clamping tool according to claim 1, **characterised in that** the pivot axis is fixable in the adjusting device (5).

3. Clamping tool according to at least one of the preceding claims, **characterised in that** the adjusting device (5) is fixable to the longitudinal strut (2).

4. Clamping tool according to at least one of claims 1 to 3, **characterised in that** the longitudinal strut (2) is formed by a flat bar.

5. Clamping tool according to at least one of claims 1 to 3, **characterised in that** the longitudinal strut (2) is formed by a tube.

6. Clamping tool according to at least one of the preceding claims, **characterised in that** the foot member (3) is formed to be cylindrical.

7. Clamping tool according to at least one of the preceding claims, **characterised in that** the foot member (3) has an encircling groove (3a) in which a rubber ring protruding beyond the groove (3a) is placed.

8. Clamping tool according to at least one of claims 1 to 7, **characterised in that** the clamping device is a screw spindle (7).

9. Clamping tool according to at least one of claims 1 to 7, **characterised in that** the clamping device is a quick-action clamping device.

## Revendications

1. Outil de serrage comportant un montant longitudinal (2), sur une extrémité duquel est disposée une pièce de base susceptible d'être introduite dans une ouverture, avec une collerette faisant saillie de la pièce de base, et un dispositif de serrage réglable, suivant lequel, sur le montant longitudinal (2), est monté, réglable dans la direction du montant longitudinal, un dispositif de réglage (5), et une autre possibilité de réglage est formée d'un axe de basculement prévu sur le dispositif de réglage (5) pour le dispositif de serrage,
**caractérisé par le fait que**
la pièce de base (3) s'étend à l'intérieur du plan de basculement imaginaire du dispositif de serrage, et le montant longitudinal (2) est monté décalé sur la collerette (4) vis-à-vis de la pièce de base (3).

2. Outil de serrage selon la revendication 1, **caractérisé par le fait que** l'axe de basculement est blocable dans le dispositif de réglage (5).

3. Outil de serrage selon au moins l'une des revendications précédentes, **caractérisé par le fait que** le dispositif de réglage (5) est blocable sur le montant longitudinal (2).

4. Outil de serrage selon au moins l'une des revendications 1 à 3, **caractérisé par le fait que** le montant longitudinal (2) est formé d'un acier plat.

5. Outil de serrage selon au moins l'une des revendications 1 à 3, **caractérisé par le fait que** le montant longitudinal (2) est formé d'un tube.

6. Outil de serrage selon au moins l'une des revendications précédentes, **caractérisé par le fait que** la pièce de base (3) est configurée de façon cylindrique.

7. Outil de serrage selon au moins l'une des revendications précédentes, **caractérisé par le fait que** la pièce de base (3) présente une rainure périphérique (3a), dans laquelle est introduite une bague en caoutchouc faisant saillie de la rainure (3a).

8. Outil de serrage selon au moins l'une des revendications 1 à 7, **caractérisé par le fait que** le dispositif de serrage est une broche à vis (7).

9. Outil de serrage selon au moins l'une des revendications 1 à 7, **caractérisé par le fait que** le dispositif de serrage est un dispositif de serrage rapide.
